# FASCICULE DE BREVET EUROPEEN

(11) **EP 3 336 967 B1**
(45) Date de publication et mention de la délivrance du brevet: **11.09.2019**
(21) Numéro de dépôt: 17207335.5
(22) Date de dépôt: 14.12.2017
(51) Int. Cl.: H01R 4/48, H01R 13/18, H01R 13/11

(54) **ELÉMENT DE CONNEXION ÉLECTRIQUE**
ELEKTRISCHES ANSCHLUSSELEMENT
ELECTRICAL CONNECTION ELEMENT

(30) Priorité: 15.12.2016 FR 1662556
(43) Date de publication de la demande: 20.06.2018
(73) Titulaire: Legrand France, 87000 Limoges (FR); Legrand SNC, 87000 Limoges (FR)
(72) Inventeur: AUMAITRE, Martin, 87100 Limoges (FR)
(74) Mandataire: Jacobacci Coralis Harle

(56) Documents cités:
- EP-A1- 0 778 639
- EP-A1- 2 645 488
- EP-A1- 2 779 314
- DE-B3-102015 107 055

## Description

### DOMAINE TECHNIQUE AUQUEL SE RAPPORTE L'INVENTION

La présente invention concerne un élément de connexion tel que décrit dans le préambule de la revendication 1.

Elle concerne également un appareillage électrique comportant un tel élément de connexion.

### ARRIERE-PLAN TECHNOLOGIQUE

On connait des éléments de connexion tels que décrit en introduction, par exemple pour les prises électriques.

Le rôle d'un tel élément de connexion est de transporter le courant entre les fils électriques du réseau électrique et la fiche électrique appartenant à un appareillage électrique qui est enfichée dans cet élément de connexion. L'élément de connexion comprend à cet effet une partie adaptée à accueillir un fil électrique issu du mur et une alvéole de réception adaptée à accueillir la broche de la fiche électrique pour les mettre en contact électrique.

La réalisation de cette alvéole de réception doit répondre à de nombreuses contraintes, notamment imposées par les différentes normes en vigueur dans chaque pays.

Par exemple, les standards Franco-Belge et Schuko imposent une tenue au poids minimum de 400 grammes lorsque l'on insère une broche de diamètre 3,8 millimètres dans l'alvéole (sans participation des parties plastiques de la prise telles que le socle). Afin de respecter cette norme, l'alvéole ne doit pas se déformer de manière permanente lorsqu'une broche de diamètre 4,8 millimètres est insérée dans l'alvéole.

L'alvéole de réception doit également assurer un contact électrique satisfaisant avec la broche.

Les solutions connues présentent souvent une forme complexe.

En outre, il est souhaitable de réduire au maximum la consommation de matière nécessaire pour fabriquer cet élément de connexion, tout en satisfaisant les critères évoqués précédemment. Il est notamment souhaitable de limiter la quantité de matériau conducteur utilisé.

Cela permet en outre de réduire le chemin parcouru par le courant et de limiter ainsi l'échauffement de l'élément de connexion.

Le document DE102015107055 décrit un élément de connexion conforme au préambule de la revendication 1.

### OBJET DE L'INVENTION

Dans ce contexte, la présente invention propose un élément de connexion de forme simplifiée, dans lequel la quantité de matériau conducteur utilisée est limitée.

Plus particulièrement, on propose selon l'invention un élément de connexion conforme à la revendication 1.

Grâce à l'élément de connexion selon l'invention, la fonction de serrage de la broche de connexion est dissociée de la fonction de contact électrique avec cette broche.

Ainsi, il est possible d'utiliser moins de matériau conducteur pour réaliser le corps de l'élément de connexion, tout en assurant un serrage satisfaisant de la broche (conforme à la norme).

Selon l'invention, la lame ressort, qui est par exemple réalisée en inox, serre le fil électrique contre une partie du corps de l'élément de connexion et présente également une fonction de serrage de la broche dans son alvéole.

A cet effet, la lame ressort présente une forme particulière, avec deux branches séparées longitudinalement, qui s'écartent l'une de l'autre lors de l'insertion de la broche dans son alvéole et serrent en conséquence cette broche.

En outre, cette forme particulière lui permet de coopérer avec le corps présentant la forme particulière revendiquée dans la revendication 1, de manière efficace. La forme du corps et de la lame ressort assurent une connexion électrique particulièrement fiable.

D'autres caractéristiques non limitatives et avantageuses du dispositif conforme à l'invention, prises individuellement ou selon toutes les combinaisons techniquement possibles, sont énoncées dans les revendications 2 à 6.

L'invention propose également un appareillage électrique conforme à la revendication 7.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique en perspective avant d'un premier mode de réalisation de l'élément de connexion selon l'invention,
- la figure 2 est une vue schématique en perspective avant du corps de l'élément de connexion de la figure 1,
- la figure 3 est une vue schématique en perspective avant de la lame ressort de l'élément de connexion de la figure 1,
- la figure 4 est une vue schématique en perspective arrière de l'élément de connexion de la figure 1,
- la figure 5 est une vue schématique en perspective arrière du corps de l'élément de connexion de la figure 4,
- la figure 6 est une vue schématique en perspective arrière de la lame ressort de l'élément de connexion de la figure 4,
- la figure 7 est une vue schématique de dessus de l'élément de connexion de la figure 1,
- la figure 8 est une vue schématique de dessus du corps de l'élément de connexion de la figure 7,
- la figure 9 est une vue schématique de dessus de la lame ressort de l'élément de connexion de la figure 7,
- la figure 10 est une vue schématique de profil de l'élément de connexion de la figure 1,
- la figure 11 est une vue schématique de profil de la lame ressort de l'élément de connexion de la figure 10,
- la figure 12 est une vue schématique en perspective avant d'un deuxième mode de réalisation de l'élément de connexion selon l'invention,
- la figure 13 est une vue schématique en perspective avant du corps de l'élément de connexion de la figure 12,
- la figure 14 est une vue schématique en perspective avant de la lame ressort de l'élément de connexion de la figure 12,
- la figure 15 est une vue schématique en perspective arrière de l'élément de connexion de la figure 12,
- la figure 16 est une vue schématique en perspective arrière du corps de l'élément de connexion de la figure 15,
- la figure 17 est une vue schématique en perspective arrière de la lame ressort de l'élément de connexion de la figure 15,
- la figure 18 est une vue schématique de dessus de l'élément de connexion de la figure 12,
- la figure 19 est une vue schématique de dessus du corps de l'élément de connexion de la figure 18,
- la figure 20 est une vue schématique de dessus de la lame ressort de l'élément de connexion de la figure 18,
- la figure 21 est une vue schématique de dessous de l'élément de connexion de la figure 12,
- la figure 22 est une vue schématique de dessous de la lame ressort de l'élément de connexion de la figure 21,
- la figure 23 est une vue schématique de dessous du corps de l'élément de connexion de la figure 21,
- la figure 24 est une vue schématique de profil de l'élément de connexion de la figure 12,
- la figure 25 est une vue schématique de profil du corps de l'élément de connexion de la figure 24,
- la figure 26 est une vue schématique de profil de la lame ressort de l'élément de connexion de la figure 24.

Sur les figures 1 à 26, on a représenté deux modes de réalisation de l'élément de connexion 1 ; 2 selon l'invention.

L'élément de connexion 1 ; 2 selon l'invention est destiné à être intégré à un appareillage électrique, par exemple à une prise de courant.

Il autorise le transport du courant électrique entre les fils électriques de cet appareillage, par exemple les fils électriques du réseau électrique connectés à la prise de courant, et une broche de connexion enfichée dans cet appareillage électrique, appartenant par exemple à une fiche électrique d'un autre appareillage électrique.

Cet élément de connexion 1 ; 2 comprend à cet effet un corps 100 ; 300 conducteur comprenant un logement 110 ; 310 adapté à accueillir au moins un desdits fils électriques (non représenté) et une alvéole 120; 320 adaptée à accueillir la broche de connexion de la fiche électrique (non représentée) pour mettre en contact électrique le fil électrique avec la broche de connexion.

L'élément de connexion 1 ; 2 comprend en outre une lame ressort 200 ; 400 adaptée d'une part à serrer le fil électrique introduit dans le logement 110 ; 310 contre l'une des parois de ce logement 110 ; 310, et d'autre part, à serrer la broche de connexion introduite dans l'alvéole de connexion 120 ; 320.

Plus précisément, ici, la lame ressort 120 ; 320 est adaptée à plaquer au moins une paroi de l'alvéole de connexion 120 ; 320 contre la broche de connexion.

Quel que soit le mode de réalisation considéré, l'élément de connexion 1, 2 s'étend globalement selon un axe longitudinal X1, X2 orthogonal à la direction d'insertion I de la broche de connexion dans l'alvéole. La direction d'insertion I correspond à l'axe longitudinal de l'alvéole 120 ; 320 de réception (figures 1 et 12).

Le corps est réalisé dans un matériau présentant des caractéristiques de conductivité électrique satisfaisantes pour conduire le courant électrique entre la broche de connexion et le fil électrique.

Il s'agit par exemple d'un métal conducteur, par exemple du cuivre ou un alliage contenant du cuivre.

Le corps 100 ; 300 est ici formé d'un feuillard métallique replié.

Le logement 110 ; 310 de l'élément de connexion 1 ; 2 présente une forme globalement parallélépipédique délimitée en partie par deux parois latérales 111, 112 ; 311, 312 principales (figures 2, 5, 13 et 16).

Ces deux parois latérales 111, 112 ; 311, 312 du logement 110 ; 310 se prolongent par deux parties intermédiaires 121, 122 ; 321, 322 courbées qui se rapprochent l'une de l'autre, puis par deux parois cambrées 123, 124 ; 323, 324 qui délimitent entre elle l'alvéole 120 ; 320. Cette alvéole 120 ; 320 présente globalement la forme d'un manchon cylindrique dont l'axe longitudinal s'étend selon la direction d'insertion I (figure 2).

La lame ressort 200 ; 400 de l'élément de connexion 1 ; 2 selon l'invention est formée d'une seule pièce, par un ruban métallique dont une première partie d'extrémité 210 ; 410 comporte une fente 210A ; 410A longitudinale séparant deux branches 211, 212 ; 411, 412 adaptées à serrer les parois cambrées 123, 124 ; 323, 324 de l'alvéole 120 ; 320 contre la broche de connexion (non représentée). Cette première partie d'extrémité 210 ; 410 présente une extrémité libre 201 ; 401.

Lesdites deux branches 211, 212 ; 411, 412 de la première partie d'extrémité 210 ; 410 s'étendent selon un plan moyen de la lame ressort 200 ; 400 et sont adaptés à s'écarter élastiquement l'une de l'autre parallèlement à ce plan moyen lors de l'introduction de la broche de connexion dans l'élément de connexion 1; 2.

La lame ressort 200 ; 400 présente en outre une forme coudée autour d'au moins un premier axe transversal T1 ; T3, orthogonal à ladite fente 210A ; 410A longitudinale.

A partir de cette forme coudée s'étend une deuxième partie d'extrémité 220 ; 420 de la lame ressort 200 ; 400, présentant une deuxième extrémité libre 202 ; 402 et placée à l'intérieur du logement 110 ; 310 du corps 100 ; 300. Cette deuxième partie d'extrémité 220 ; 420 est adaptée à serrer le fil électrique introduit dans le logement 110 ; 310 du corps 100 ; 300 de l'élément de connexion 1 ; 2 contre une paroi de ce logement 110 ; 310.

Le premier axe transversal T1 ; T3 est situé à proximité de ladite deuxième extrémité libre 202 ; 402 de la lame ressort 200 ; 400.

Le matériau de la lame ressort présente des caractéristiques de rigidité satisfaisantes pour jouer le rôle de serrage du fil électrique et de la broche de connexion, explicité ultérieurement. Il n'est pas nécessaire qu'elle soit réalisée dans un matériau conducteur, ce qui permet de limiter la quantité de matériau conducteur utilisé pour fabriquer l'élément de connexion selon l'invention. La lame ressort est par exemple réalisée en acier, notamment en inox.

Les deux modes de réalisations de l'élément de connexion 1 ; 2 diffèrent par la géométrie de leur corps 100 ; 300 et de leur lame ressort 200 ; 400.

Dans le premier mode de réalisation des figures 1 à 11, le corps 100 comporte deux ailes latérales 101, 102 s'étendant chacune selon une direction longitudinale de l'élément de connexion, et comportant chacune une partie plane délimitant partiellement ledit logement 110 et une partie cambrée délimitant partiellement ladite alvéole 120 de réception. Ces deux ailes latérales 101, 102 s'étendent à partir d'une paroi de base 103. Cette paroi de base 103 est sensiblement plane et s'étend perpendiculairement à l'axe longitudinal X1 de l'élément de connexion 1 (figure 8).

Les deux ailes latérales 101, 102 s'étendent globalement selon cet axe longitudinal X1.

Le corps 100 de l'élément de connexion 1 selon ce premier mode est représenté sur les figures 1, 2, 4, 5, 7, 8 et 10.

Chaque aile latérale 101, 102 forme, successivement à partir de la paroi de base 103, l'une des parois latérales 111, 112 principales du logement 110, l'une des parties intermédiaires 121, 122 courbées et l'une des parois cambrées 123, 124 de l'alvéole 120 (figures 2, 5, 8 et 10).

Les parois latérales 111, 112 définies par les deux ailes latérales 101, 102 sont planes et s'étendent à angle droit à partir de la paroi de base 103.

Cette paroi de base 103 forme alors une troisième paroi latérale du logement 110 (figures 2, 5, 8).

Les trois parois latérales 111, 112, 103 délimitent intérieurement, avec les parties intermédiaires 121, 122 des ailes latérales 101, 102, ledit logement 110.

Ce logement 110 est pratiquement fermé sur quatre faces par lesdites parois latérales 111, 112, 103 et lesdites parties intermédiaires 121, 122 des ailes latérales 101, 102.

Il est complètement ouvert sur deux faces opposées.

Le logement 110 constitue ainsi un espace d'insertion du fil électrique dans l'élément de connexion 100, qui s'étend ici selon une direction E1 parallèle à la direction d'insertion I de la broche de connexion dans l'alvéole (figures 2, 5, 8 et 10).

La direction E1 d'insertion du fil électrique est donc ici orthogonale à l'axe longitudinal X1 de l'élément de connexion 1.

Le logement 110 est ouvert le long de cette direction E1.

En outre, la paroi de base 103 du logement 110 possède un crevé 105, formant deux murets 106 qui s'élèvent à partir de la face interne de cette paroi de base 103, parallèlement aux parois latérales 111, 112 du logement 110 (figures 2, 5, 8), vers l'intérieur du logement 110.

Ces murets 106 s'étendent longitudinalement selon la direction E1 d'insertion du fil électrique dans le logement, sur une grande partie de la hauteur du logement 110 (figures 1, 2, 4 et 5).

Ainsi, chaque muret 106 délimite avec la paroi latérale 111, 112 du logement 110 adjacente, un couloir d'insertion 107, 108 (figure 8) du fil électrique, qui guide l'introduction de l'âme dénudée du fil électrique dans ce logement 110.

Les parties intermédiaires 121, 122 des ailes latérales 101, 102 relient les bords des parois latérales 111, 112 principales aux parois cambrées 123, 124 de l'alvéole 120.

Chaque partie intermédiaire 121, 122 comprend successivement, à partir de la paroi latérale 111, 112 principale correspondante, un repli 104 vers l'intérieur de l'élément de connexion 1, une portion cambrée 121A, 122A vers l'extérieur, et une portion plane 121B, 122B. Les deux portions planes 121B, 122B s'étendent parallèlement l'une à l'autre, à proximité l'une de l'autre (figures 2, 5 et 8).

Le repli 104 présente ici un rayon de courbure inférieur à celui de la portion cambrée 121A, 122A (figures 1 et 2).

Chacune des portions planes 121B, 122B est prolongée par l'une des parois cambrées 123, 124 formant partiellement l'alvéole 120. Chaque paroi cambrée 123, 124 est cambrés vers l'intérieur de l'élément de connexion 1 et présente, le long de la direction d'insertion I, une extrémité 123A, 124A qui est évasée de manière à faciliter l'insertion de la broche de connexion dans l'alvéole 120 (figures 2, 5 et 8).

Dans ce premier mode de réalisation, la lame ressort 200 présente la forme représentée sur les figures 3, 6, 9 et 11.

La lame ressort 200 présente, à plat, un contour sensiblement rectangulaire, légèrement effilé à sa première extrémité libre 201, qui s'étend le long d'une direction longitudinale.

Elle comporte deux portions coudées 233, 234 autour du premier axe transversal T1, et d'un deuxième axe transversal T2 parallèle à T1. Ces deux axes transversaux T1, T2 sont perpendiculaires à la direction longitudinale du ruban métallique.

Vu de profil, la lame ressort 200 présente ainsi une forme globalement en S (figure 11), avec les première et deuxième parties d'extrémité 210, 220 qui s'étendent respectivement à partir d'une portion coudée 233, 234 vers l'une des extrémités libres 201, 202 de la lame ressort 200 et une partie centrale 230 située entre les deux portions coudées 233, 234.

Ces trois parties 210, 220, 230 de la lame ressort 200 sont planes.

La fente longitudinale 210A s'étend ici dans le plan de la lame ressort 200, le long de la première partie d'extrémité 210, de l'une des portions coudées 234 et, partiellement, le long de la partie centrale 230 de la lame ressort 200 (figure 6).

Elle sépare la première partie d'extrémité 210 de la lame ressort 200 en deux branches avant 211, 212 (figure 3).

Par ailleurs, ici, la deuxième partie d'extrémité 220 de la lame ressort 200 est également séparée en deux branches arrière 221, 222 par une autre fente longitudinale 240 (figure 9).

L'extrémité libre de chacune des deux branches arrière 221, 222 comporte une encoche adaptée à épouser le contour de l'âme dénudée du fil électrique introduit dans le logement 110 du corps 100 de l'élément de connexion 1 (figures 7 et 9).

En pratique, la lame ressort 200 est logée dans le corps 100 de telle sorte que la deuxième partie d'extrémité 220 et la troisième partie centrale 230 de la lame ressort 200 sont logées dans le logement 110 du corps 100 (figures 1, 4, 7 et 10).

Comme le montre la figure 7, la partie centrale 230 de la lame ressort 200 est appliquée contre une partie de la face interne de chaque portion cambrée 121A, 122A de chaque partie intermédiaire 121, 122 de chaque aile latérale 101, 102 du corps 100 de l'élément de connexion 1. Elle s'étend alors sensiblement parallèlement à la direction d'insertion I de la broche de connexion dans l'alvéole 120.

La lame ressort 200 présente une largeur sensiblement égale, à un jeu près, à la largeur de l'espace d'insertion constitué intérieurement par le logement 110 du corps 100, à l'exception d'une zone centrale de la lame ressort 200 qui présente une largeur plus grande car deux oreilles 231, 232 s'étendent localement à partir de la tranche de la lame ressort 200 (figure 3).

La lame ressort 200 comporte en effet des moyens de maintien dans le logement 110, qui coopèrent à retenue avec des moyens complémentaires du corps 100 de l'élément de connexion 1.

Plus précisément, ici la partie centrale 230 de la lame ressort 200 comporte les deux oreilles 231, 232 qui s'étendent dans le plan de cette partie centrale 230 de la lame ressort 200, vers l'extérieur de la lame ressort (figures 3, 6 et 9).

Chacune de ces oreilles 231, 232 est reçue dans une fenêtre 109 du corps 100 de l'élément de connexion 1, située ici au niveau du repli 104 reliant entre la portion cambrée 121A, 122A de la partie intermédiaire 121, 122 de chaque aile latérale 101, 102 à la paroi latérale 111, 112 correspondante du logement 110 (figures 1, 8 et 10).

La lame ressort 200 est ainsi montée par encliquetage dans le corps 100 de l'élément de connexion 1.

La deuxième partie d'extrémité 220 de la lame ressort 200 s'étend en travers du logement 110, et l'extrémité libre 202 de la deuxième partie d'extrémité 220 de la lame ressort 200 est en appui contre la face interne de la paroi de base 103 du logement 110 (figure 7).

La lame ressort 200 est ici légèrement précontrainte de sorte que cette deuxième partie d'extrémité 220 de la lame ressort 200 exerce en permanence une pression contre cette paroi de base 103 du logement 110.

En variante, la lame ressort est logée au repos dans le logement, sans précontrainte. L'extrémité libre de la deuxième partie d'extrémité peut être ou non en contact avec la paroi de base 103.

Plus précisément, comme le montre la figure 7, l'extrémité libre de chacune des deux branches arrière 221, 222 de la deuxième partie d'extrémité 220 de la lame ressort 200 est conformée de manière à être logée dans l'un des deux couloirs d'insertion 107, 108 du fil électrique.

L'extrémité libre de chaque branche arrière 221, 222 s'étend ainsi en travers de l'un des couloirs d'insertion 107, 108, entre l'une des parois latérales 111, 112 du logement 110 et le muret 106 adjacent, et se trouve en appui contre la paroi de base 103.

La première partie d'extrémité 210 de la lame ressort 200 émerge hors du logement 110 et s'étend en direction de l'alvéole 120 (figure 10).

Cette première partie d'extrémité 210 de la lame ressort 200 s'étend ici alors sensiblement perpendiculairement à la direction d'insertion I de la broche de connexion dans l'alvéole.

Plus précisément, ici, la première partie d'extrémité 210 de la lame ressort 200 émerge à proximité de l'extrémité 123A, 124A évasée de la partie cambrée 123, 124 de l'aile latérale 101, 102 (figure 10).

En outre, comme le montrent les figures 1, 4 et 7, une partie du corps 100 de l'élément de connexion 1 s'étend dans la fente longitudinale 210A, entre les branches avant 211, 212 de la lame ressort 200. Il s'agit ici d'une partie de la portion plane 121B, 122B de la partie intermédiaire 121, 122 de chaque aile latérale 101, 102 du corps 100 de l'élément de connexion 1.

En effet, comme le montre la figure 10, la hauteur de chaque aile latérale 101, 102 du corps 100, mesurée selon la direction d'insertion I de la broche de connexion, est plus faible au niveau de la portion cambrée 121A, 122A de la partie intermédiaire 121, 122 de cette aile latérale 101, 102 qu'au niveau de la portion plane 121B, 122B de la partie intermédiaire 121, 122.

Cela permet à la première partie d'extrémité 210 de la lame ressort 200 d'émerger au dessus des bords des portions cambrées 121A, 122A des parties intermédiaires 121, 122, de telle sorte que les extrémités libres des branche avant 211, 212 de la première partie d'extrémité 210 de la lame ressort 200 encadrent les extrémités des portions planes 121B, 122B des parties intermédiaires 121, 122 des ailes latérales 101, 102 (figure 1).

La lame ressort 200 est ainsi adaptée à coopérer avec lesdites ailes du corps 100 de manière à limiter l'écartement des parties cambrées 123, 124 des ailes latérales 101, 102 délimitant l'alvéole 120.

Ici, dans la position d'attente, lorsqu'aucune broche n'est insérée dans l'alvéole 120 de réception, les extrémités libres des branches avant 211, 212 de la première partie d'extrémité 210 de la lame ressort 200 sont en contact avec les portions planes 121B, 122B des parties intermédiaires 121, 122 des ailes latérales 101, 102, sans exercer de pression sur elles.

En variante, dans la position d'attente, les extrémités libres des branches avant de la première partie d'extrémité de la lame ressort peuvent être hors du contact avec les extrémités des portions planes des parties intermédiaires des ailes latérales.

En variante également, dans cette position d'attente, les extrémités libres des branches avant de la première partie d'extrémité de la lame ressort peuvent pincer les extrémités des portions planes des parties intermédiaires des ailes latérales.

Dans le deuxième mode de réalisation de l'élément de connexion 2 selon l'invention, représenté sur les figures 12 à 26, le corps 300 présente une forme plus complexe que celle du corps 100 du premier mode de réalisation.

Le corps 300 de l'élément de connexion 2 selon ce deuxième mode est représenté sur les figures 13, 16, 20, 23 et 25.

Plus particulièrement, le corps 300 comporte, comme dans le premier mode de réalisation, deux ailes latérales 301, 302 s'étendant chacune selon une direction longitudinale de l'élément de connexion, et comportant chacune une partie plane délimitant partiellement ledit logement 310 et une partie cambrée délimitant partiellement ladite alvéole 320 de réception.

Les deux ailes latérales 301, 302 s'étendent à partir d'une paroi de base 303, et s'étendent globalement dans la direction de l'axe longitudinal X2 de l'élément de connexion 2.

La paroi de base 303 est sensiblement plane et s'étend ici parallèlement à l'axe longitudinal X2 de l'élément de connexion 2 (figure 16), à la différence de la paroi de base 103 du premier mode de réalisation, qui s'étend perpendiculairement à l'axe longitudinal X1 de l'élément de connexion 1 (figure 1).

Chaque aile latérale 301, 302 forme ainsi l'une des parois latérales 311, 312 principales du logement 310, tandis que la paroi de base 303 constitue un fond de ce logement 310 (figures 13 et 16).

Les parois latérales 311, 312 principales définies par les deux ailes latérales 301, 302 sont planes et s'étendent à angle droit à partir de la paroi de base 303 (figures 13 et 16).

Chaque paroi latérale 311, 312 présente ici la forme d'un rectangle allongé selon l'axe longitudinal X2 de l'élément de connexion 2. La paroi de base 103 relie deux grands bords de ces rectangles.

A partir de chaque paroi latérale 311, 312 principale du logement, l'aile latérale 301, 302 se prolonge dans deux directions.

Elle se prolonge d'une part selon l'axe longitudinale X2, par la partie intermédiaire 321, 322 et la partie cambrée 323, 324 qui forme l'alvéole 320, selon un agencement similaire à celui du premier mode de réalisation.

La partie intermédiaire 321, 322 s'étend plus précisément à partir de l'un des petits bords du rectangle formé par chaque paroi latérale 311, 312 principale.

Les parties intermédiaires 321, 322 principales des ailes latérales 301, 302 relient les parois latérales 311, 312 à l'alvéole 320.

Chaque partie intermédiaire 321, 322 comprend, successivement à partir de la paroi latérale 311, 312 principale correspondante, un repli 304 vers l'intérieur de l'élément de connexion 2, une portion cambrée 321A, 322A vers l'extérieur, et une portion plane 321B, 322B. Les deux portions planes 321B, 322B s'étendent parallèlement l'une à l'autre, à proximité l'une de l'autre (figures 18, 20, 21, 23).

Le repli 304 présente ici un rayon de courbure supérieur à celui de la portion cambrée 321A, 322A.

Chacune des portions planes 321B, 322B est prolongée par l'une des parois cambrées 323, 324 vers l'intérieur de l'élément de connexion, formant partiellement l'alvéole 320. Chaque paroi cambrée 323, 324 présente une extrémité 323A, 324A qui est évasée de manière à faciliter l'insertion de la broche de connexion dans l'alvéole 320.

Chaque aile latérale 301, 302 se prolonge d'autre part, à partir de chaque paroi latérale 311, 312 principale du logement 310, par un retour 341, 342 vers l'intérieur du logement 310, qui forme un conduit d'insertion 343, 344 de forme globalement arrondie.

Chaque retour 341, 342 s'étend plus précisément à partir du grand bord du rectangle formé par chaque paroi latérale 311, 312 principale opposé au grand bord de cette paroi latérale 311, 312 qui fait la jonction avec la paroi de base 303.

Chaque retour 341, 342 comporte un fond de forme arrondie et une paroi d'extrémité 341A, 342A qui s'étend parallèlement aux parois latérales 311, 312 principales du logement 310, vers l'intérieur de ce logement 310, sur toute la longueur de ce logement 310.

Le conduit d'insertion 343, 344 guide l'insertion de l'âme dénudée du fil électrique, dans ledit logement 310 (figures 15 et 16).

Ici, les parois latérales 311, 312 délimitent, avec la paroi de base 303, les parties intermédiaires 321, 322 des ailes latérales 301, 302, et les retours 341, 342, ledit logement 310.

Ce logement 310 est complètement ouvert sur l'une de ses faces.

Il constitue un espace d'insertion du fil électrique dans le logement 310, qui s'étend selon une direction E2 orthogonale à la direction d'insertion I de la broche de connexion dans l'alvéole (figure 16).

La direction E2 d'insertion du fil électrique est donc ici parallèle à l'axe longitudinal X2 de l'élément de connexion 2.

Le logement 310 est ici ouvert le long de cette direction E2 du côté opposé aux parties intermédiaires 321, 322 des ailes latérales 301, 302, pour permettre l'introduction du fil électrique.

Dans ce deuxième mode de réalisation, la lame ressort 400 présente la forme représentée sur les figures 14, 17, 19, 22 et 26.

La lame ressort 400 présente, à plat, un contour sensiblement rectangulaire, légèrement effilé à sa première extrémité libre 401, qui s'étend le long d'une direction longitudinale.

Elle est ici coudée uniquement autour du premier axe transversal T3, au niveau d'une portion coudée 430.

La première partie d'extrémité 410 et la deuxième partie d'extrémité 420 de la lame ressort 400 s'étendent de part et d'autre de cette portion coudée 430, vers les extrémités libres 401, 402 de la lame ressort 400.

Ces deux parties 410, 420 de la lame ressort 400 sont planes.

La fente longitudinale 410A s'étend ici dans le plan de la lame ressort 400, le long de la première partie d'extrémité 410 (figure 14, 17, 19 et 22).

Elle sépare la première partie d'extrémité 410 de la lame ressort 200 située à la première extrémité 401 en deux branches avant 411, 412 (figure 3).

Par ailleurs, ici, la deuxième parties 420 de la lame ressort 400 est également séparée en deux branches arrière 421, 422 par une autre fente longitudinale 440 (figure 14). Cette autre fente longitudinale 440 s'étend sur toute la longueur de la deuxième partie d'extrémité 420 de la lame ressort 400, à travers la portion coudée 430 et partiellement le long de la première partie d'extrémité 410 de la lame ressort 400.

L'extrémité libre de chacune des deux branches arrière 421, 422 est également séparée en deux languettes 421A, 421B, 422A, 422B (figures 17 et 19) par une découpe longitudinale.

La languette latérale 421A, 422A située latéralement vers l'extérieur de la lame ressort 400 est droite et s'étend dans le prolongement de la branche arrière 421, 422 correspondante, tandis que la languette centrale 421B, 422B située au milieu de la lame ressort 400 est courbée en direction de la première partie d'extrémité 410 de la lame ressort 400.

En pratique, la lame ressort 400 est logée dans le corps 300 de telle sorte que la première partie d'extrémité 410 de la lame ressort 400 est majoritairement logée dans le logement 310 du corps 300. La deuxième partie d'extrémité 420 de la lame ressort 400 est intégralement logée dans ce logement 310.

Comme le montre la figure 15, la première partie d'extrémité 410 de la lame ressort 400 est appliquée contre la paroi de base 303 du logement 310. Elle s'étend alors sensiblement parallèlement à l'axe longitudinale X2 de l'élément de connexion 2, et sensiblement perpendiculairement à la direction d'insertion I de la broche de connexion dans l'alvéole 320.

Comme dans le premier mode de réalisation, la largeur de la lame ressort 400 est sensiblement égale, à un jeu près, à la largeur de l'espace d'insertion délimité intérieurement par le logement 310 du corps 300, à l'exception d'une zone centrale de la lame ressort 400 qui présente une largeur plus grande car deux oreilles 431, 432 s'étendent localement à partir de la tranche de la lame ressort 400 (figures 19 et 22).

La lame ressort 400 comporte ici aussi des moyens de maintien dans le logement 310, qui coopère à retenue avec des moyens complémentaires du corps 300 de l'élément de connexion 2.

Plus précisément, ici la première partie d'extrémité 410 de la lame ressort 400 comporte les deux oreilles 431, 432 qui s'étendent dans le plan de la première partie d'extrémité 410 de la lame ressort 400, vers l'extérieur de la lame ressort 400.

Chacune de ces oreilles 431, 432 est reçue dans une encoche 306 du corps 300 de l'élément de connexion 2, située ici au niveau de la jonction entre la paroi de base 303 et les parois latérales 311, 312 principales du logement 310 (figures 15, 16, 24 et 25).

La lame ressort 400 est ainsi bloquée en butée dans le logement 310 selon la direction et le sens d'insertion des fils électriques.

La deuxième partie d'extrémité 420 de la lame ressort 400 s'étend en travers du logement 310. Les languettes centrales 421B, 422B des branches arrière 421, 422 de la deuxième partie d'extrémité 420 de la lame ressort 400 sont en appui contre la tranche des parois d'extrémité 441A, 442A des retours 441, 442. Les languettes latérales 421A, 422A des branches arrière 421, 422 de la deuxième partie d'extrémité 420 de la lame ressort 400 s'étendent dans les couloirs d'insertion 343, 344, en travers de ceux-ci.

La lame ressort 400 est ici légèrement précontrainte de sorte que cette deuxième partie d'extrémité 420 de la lame ressort 400 exerce en permanence une pression contre les parois d'extrémité des retours 441, 442 du logement 310.

En variante, la lame ressort est logée au repos, sans précontrainte, dans le logement. La deuxième partie d'extrémité de la lame ressort peut ou non être en contact avec les parois d'extrémité des retours du logement.

La première partie d'extrémité 410 de la lame ressort 400 émerge hors du logement 310 et s'étend en direction de l'alvéole 320 (figure 12, 18, 21 et 24).

En outre, comme le montrent les figures 12, 18, 21 et 24, une partie du corps 300 de l'élément de connexion 2 s'étend dans la fente longitudinale 410A, entre les premières branches 411, 412 de la lame ressort 400. Il s'agit ici d'une partie de la portion plane 321B, 322B de la partie intermédiaire 321, 322 de chaque aile latérale 301, 302 du corps 300 de l'élément de connexion 2.

En effet, comme le montre la figure 25, la hauteur de chaque aile latérale 301, 302 du corps 100, le long de la direction d'insertion I de la broche de connexion, est plus grande au niveau de la portion plane 321 B, 322B de la partie intermédiaire 321, 322 de cette aile latérale 301, 302.

Une extrémité de la portion plane 321B, 322B de la partie intermédiaire 321, 322 s'étend alors à partir de la tranche de l'aile latérale 301, 302, en saillie par rapport à la portion cambrée 321A, 322A de la partie intermédiaire 321, 322 et par rapport à la partie cambrée 323, 324 formant l'alvéole, à proximité de la paroi de base 303.

Ainsi, la première partie d'extrémité 410 de la lame ressort 400 émerge du logement 310 à proximité de la paroi de base 303, près de la tranche de l'aile latérale 301, 302, et les extrémités libres des branches avant 411, 412 de la première partie d'extrémité 410 de la lame ressort 400 encadrent les portions planes 321B, 322B des parties intermédiaires 321, 322 des ailes latérales 301, 302 (figures 12, 15, 18, 21, 24).

La lame ressort 400 est ainsi adaptée à coopérer avec lesdites ailes 301, 302 du corps 300 de manière à limiter l'écartement des parties cambrées 323, 324 délimitant l'alvéole 320.

Ici, dans la position d'attente lorsqu'aucune broche n'est insérée dans l'alvéole de réception, les extrémités libres des branches avant 411, 412 de la première partie d'extrémité 410 de la lame ressort 400 sont en contact avec les portions planes 321B, 322B des parties intermédiaires 321, 322 des ailes latérales 301, 302, sans exercer de pression sur elles.

En variante, dans la position d'attente, les extrémités libres des branches avant de la première partie d'extrémité de la lame ressort peuvent être hors du contact des extrémités des portions planes des parties intermédiaires des ailes latérales.

En variante encore, dans cette position d'attente, les extrémités libres des branches avant de la première partie d'extrémité de la lame ressort peuvent pincer les extrémités des portions planes des parties intermédiaires des ailes latérales et exercer ainsi une pression sur elles.

En pratique, grâce à l'élément de connexion 1 ; 2 selon l'invention, les fonctions de conduction électrique et de serrage de la broche de connexion et du fil électrique sont découplées.

La conduction électrique est assurée uniquement par le corps 100 ; 300, tandis que la lame ressort 200 ; 400 assure le serrage de la broche de connexion dans l'alvéole de connexion 120 ; 320 et du fil électrique dans le logement 110 ; 310.

En outre, le serrage de la broche de connexion et celui de chaque fil électrique est assuré de manière indépendante.

En effet, lors de l'insertion de la broche de connexion dans l'alvéole, celle-ci est engagée dans l'alvéole selon la direction d'insertion I, depuis l'extrémité évasée de l'alvéole 120 ; 320 vers l'intérieur de l'alvéole 120 ; 320.

Ce faisant, la broche de connexion tend à écarter l'une de l'autre les parties cambrées 123, 124 ; 323, 324 des ailes latérales 101, 102 ; 301, 302.

Cependant, un tel écartement engendre immédiatement l'écartement des portions planes 121B, 122B ; 321B, 322B des parties intermédiaires 121, 122; 321, 322 des ailes latérales 10, 102 ; 301, 302.

L'écartement des portions planes 121B, 122B ; 321B, 322B des partie intermédiaires 121, 122; 321, 322 des ailes latérales 101, 102; 301, 302 est quand à lui fortement limité par l'action de la lame ressort 200 ; 400 sur ces portions planes 121B, 122B ; 321B, 322B des partie intermédiaires 121, 122 ; 321, 322 des ailes latérales 101, 102 ; 301, 302.

En effet, cet écartement tend à écarter les branches avant 211, 212 ; 411, 412 de la lame ressort 200 ; 400 dans le plan de la lame ressort 200 ; 400. La lame ressort 200 ; 400 est alors sollicitée selon une direction transverse.

La lame ressort 200 ; 400 présente une élasticité faible dans cette direction transverse, et autorise seulement un écartement faible des portions planes 121B, 122B ; 321B, 322B des parties intermédiaires 121, 122 ; 321, 322 des ailes latérales 101, 102 ; 301, 302.

Ainsi, lors de l'insertion de la broche de connexion dans l'alvéole, les branches avant 211, 212 ; 411, 412 de la lame ressort s'écartent élastiquement, puis tendent à reprendre leurs positions initiales.

La lame ressort 200 ; 400 coopère ainsi avec lesdites ailes du corps 100 ; 300 de manière à s'opposer à l'écartement des parties cambrées 123, 124 ; 323, 324 des ailes latérales 101, 102 ; 301, 302 délimitant l'alvéole 120 ; 320.

En d'autres termes, la lame ressort 200 ; 400 coopère avec lesdites ailes du corps 100 ; 300 pour rapprocher l'une vers l'autre les parties cambrées 123, 124 ; 323, 324 des ailes latérales 101, 102; 301, 302 délimitant l'alvéole 120 ; 320.

Les branches avant 211, 212 ; 411, 412 de la lame ressort 200 ; 400 rappellent les portions planes 121B, 122B ; 321B, 322B des parties intermédiaires 121, 122 ; 321, 322 des ailes latérales 10, 102 ; 301, 302 l'une vers l'autre, et avec elles, les parties cambrées 123, 124; 323, 324 de l'alvéole, de manière à rapprocher l'une de l'autre lesdites parties cambrées 123, 123 ; 323, 324. Cela est le cas au moins lors de l'insertion de la broche de connexion dans l'alvéole 120 ; 320.

Ce faisant, les branches avant 211, 212 ; 411, 412 de la lame ressort 200 ; 400 assurent le serrage de la broche de connexion contre les parties cambrées 123, 124 ; 323, 324 de l'alvéole.

Par ailleurs, la deuxième partie d'extrémité 220 ; 420 de la lame ressort 200, 400 est adaptée à fléchir légèrement autour du premier axe transverse T1 ; T3 pour permettre l'introduction du fil électrique dans le logement 110; 310 correspondant.

Ici, deux fils électriques peuvent être introduit dans chaque élément de connexion 1 ; 2, dans l'un des deux couloirs d'insertion 107, 108 ; 343, 344 du logement 110, 310 décrit précédemment.

Dans le premier mode de réalisation, chaque fil électrique est inséré selon une direction perpendiculaire à l'axe longitudinal X1 de l'élément de connexion 1 et parallèle à la direction d'insertion I de la broche de connexion.

Dans le deuxième mode de réalisation, chaque fil électrique est inséré selon une direction parallèle à l'axe longitudinal X2 de l'élément de connexion 2 et perpendiculaire à la direction d'insertion I de la broche de connexion.

Dans tous les cas, chaque branche arrière 221, 222; 421, 422 est adaptée à fléchir de manière indépendante de l'autre branche arrière, pour permettre l'insertion de l'âme dénudée du fil électrique.

L'extrémité libre 202 ; 402 de la branche arrière 221, 222 ; 421, 422 sollicitée exerce ensuite une pression sur l'âme dénudée du fil électrique, de manière à le plaquer soit contre la paroi de base 103 du logement 110 dans le premier mode de réalisation, soit contre l'un des retours 341, 342 dans le deuxième mode de réalisation.

La connexion électrique du fil électrique et de la broche de connexion est ainsi sécurisée de manière efficace, par un élément de connexion dont le coût est maîtrisé.

## Revendications

1. Elément de connexion (1; 2) pour une prise électrique, comportant un corps (100 ; 300) et une lame ressort (200 ; 400) logée dans ce corps,
- ladite lame ressort (200 ; 400) comprenant, à une première extrémité libre (201 ; 401), deux branches (211, 212 ; 411, 412) adaptées à serrer entre elles une broche de connexion d'un appareillage électrique introduite dans cet élément de connexion (1; 2) et, à une deuxième extrémité libre (202 ; 402), au moins une autre branche (221, 222 ; 421, 422) adaptée à serrer, contre ledit corps (100 ; 300) de l'élément de connexion (1; 2), un fil électrique introduit dans cet élément de connexion (1 ; 2),
- ladite lame ressort (200 ; 400) étant formée d'une seule pièce, par un ruban métallique dont une partie (210 ; 410) située à sa première extrémité (201 ; 401) libre comporte une fente longitudinale (210A ; 410A) séparant lesdites deux branches (211, 212 ; 411, 412) adaptées à serrer entre elles la broche de connexion,
- ledit corps (100 ; 300) formant, d'une part, un logement (110 ; 310) qui reçoit au moins ladite deuxième extrémité libre (201 ; 401) de la lame ressort (200 ; 400), et d'autre part, une alvéole (120 ; 320) de réception de ladite broche de connexion,
**caractérisé en ce que** ce corps (100 ; 300) comprend deux ailes (101, 102 ; 301, 302) s'étendant chacune selon une direction longitudinale de l'élément de connexion, et comportant chacune une partie plane (111, 112 ; 311, 312) délimitant partiellement ledit logement (110 ; 310) et une partie cambrée (123, 124 ; 323, 324) délimitant partiellement ladite alvéole (120 ; 320) de réception,
et **en ce que** ladite lame ressort (200 ; 400) est adaptée à coopérer avec lesdites ailes du corps (100 ; 300) de manière à limiter l'écartement des parties cambrées (123, 124 ; 323, 324) délimitant l'alvéole de réception.

2. Elément de connexion (1; 2) selon la revendication 1, dans lequel lesdites deux branches (211, 212 ; 411, 412) de la première extrémité libre (201 ; 401) s'étendent selon un plan moyen de la lame ressort (200 ; 400) et sont adaptés à s'écarter élastiquement l'une de l'autre parallèlement à ce plan moyen lors de l'introduction de la broche de connexion dans l'élément de connexion (1; 2).

3. Elément de connexion (1; 2) selon l'une des revendications précédentes, dans lequel la lame ressort (200 ; 400) présente en outre une forme coudée autour d'au moins un axe transversal (T1 ; T3), orthogonal à ladite fente longitudinale (210A ; 410A), situé à proximité de sa deuxième extrémité libre (202 ; 402).

4. Elément de connexion (1) selon la revendication précédente, dans lequel la lame ressort (200) est également coudée autour d'au moins un autre axe transversal (T2), orthogonal à ladite fente longitudinale (210A), situé à proximité de sa première extrémité libre (201).

5. Elément de connexion (1; 2) selon l'une des revendications 1 à 4, dans lequel une portion desdites ailes du corps (100 ; 300) est logée dans la fente longitudinale (210A ; 410A) de la lame ressort (200 ; 400).

6. Elément de connexion (1; 2) selon l'une des revendications 1 à 5, dans lequel le corps (100 ; 300) est réalisé dans un matériau conducteur comprenant un alliage métallique.

7. Appareillage électrique comprenant un élément de connexion (1; 2) selon l'une des revendications précédentes, pour la connexion électrique d'un fil électrique et d'une broche de connexion appartenant à un autre appareillage électrique.

## Patentansprüche

1. Anschlußelement (1; 2) für eine elektrische Steckdose, das einen Körper (100; 300) und ein in dem Körper angeordnetes Federblatt (200; 400) aufweist,
- wobei das Federblatt (200; 400) an einem ersten freien Ende (201; 401) zwei Arme (211, 212; 411, 412), die dazu ausgelegt sind, zwischen sich einen in das Anschlußelement (1; 2) eingeführten Anschlußstift eines elektrischen Geräts einzuklemmen, und an einem zweiten freien Ende (202; 402) wenigstens einen weiteren Arm (221, 222; 421, 422), der dazu ausgelegt ist, einen in das Anschlußelement (1; 2) eingeführten elektrischen Draht gegen den Körper (100; 300) des Anschlußelements (1; 2) zu drücken, aufweist,
- wobei das Federblatt (200; 400) einstückig von einem Metallband gebildet ist, von dem ein an seinem ersten freien Ende (201; 401) gelegener Teil (210; 410) einen Längsschlitz (210A; 410A) aufweist, der die beiden Arme (211, 212; 411, 412), die dazu ausgelegt sind, den Anschlußstift zwischen sich einzuklemmen, trennt,
- wobei der Körper (100; 300) einerseits eine Aufnahme (110; 310), die wenigstens das zweite freie Ende (201; 401) des Federblatts (200; 400) aufnimmt, und andererseits einen Hohlraum (120; 320) zum Aufnehmen des Anschlußstifts bildet,
**dadurch gekennzeichnet, daß** der Körper (100; 300) zwei Flügel (101, 102; 301, 302) aufweist, die sich jeweils in einer Längsrichtung des Anschlußelements erstrecken und von denen jeder einen flachen Teil (111, 112; 311, 312), der teilweise die Aufnahme (110; 310) abgrenzt, und einen gewölbten Teil (123, 124; 323, 324), der teilweise den Aufnahmehohlraum (120; 320) abgrenzt, aufweist, und daß das Federblatt (200; 400) dazu ausgelegt ist, mit den Flügeln des Körpers (100; 300) zusammenzuwirken, um den Abstand der den Aufnahmehohlraum abgrenzenden gewölbten Teile (123, 124; 323, 324) zu begrenzen.

2. Anschlußelement (1; 2) gemäß Anspruch 1, bei dem sich die beiden Arme (211, 212; 411, 412) des ersten freien Endes (201; 401) in einer Mittelebene des Federblatts (200; 400) erstrecken und dazu ausgelegt sind, sich beim Einführen des Anschlußstifts in das Anschlußelement (1; 2) parallel zur Mittelebene elastisch voneinander abzuspreizen.

3. Anschlußelement (1; 2) gemäß einem der vorangehenden Ansprüche, bei dem das Federblatt (200; 400) außerdem eine um mindestens eine transversale, zum Längsschlitz (210A; 410A) senkrechte und in der Nähe von dessen zweitem freien Ende (202; 402) gelegene Achse (T1; T3) abgewinkelte Form aufweist.

4. Anschlußelement (1) gemäß dem vorangehenden Anspruch, bei dem das Federblatt (200) auch um wenigstens eine weitere transversale, zum Längsschlitz (210A) senkrechte und in der Nähe von dessen erstem freien Ende (201) gelegene Achse (T2) abgewinkelt ist.

5. Anschlußelement (1; 2) gemäß einem der Ansprüche 1 bis 4, bei dem ein Abschnitt der Flügel des Körpers (100; 300) im Längsschlitz (210A; 410A) des Federblatts (200; 400) untergebracht ist.

6. Anschlußelement (1; 2) gemäß einem der Ansprüche 1 bis 5, bei dem der Körper (100; 300) aus einem eine Metalllegierung aufweisenden leitenden Material hergestellt ist.

7. Elektrisches Gerät mit einem Anschlußelement (1; 2) gemäß einem der vorangehenden Ansprüche zum elektrischen Anschließen eines elektrischen Drahts an einen zu einem anderen elektrischen Gerät gehörigen Anschlußstift.

## Claims

1. A connection element (1; 2) for a power outlet, the connection element comprising a body (100; 300) and a spring blade (200; 400) that is housed in the body;
• said spring blade (200; 400) including, at a first free end (201; 401), two branches (211, 212; 411, 412) that are adapted to clamp between them an electrical-accessory connector pin that is inserted into the connection element (1; 2) and, at a second free end (202; 402), at least one branch (221, 222; 421, 422) that is adapted to clamp, against said body (100; 300) of the connection element (1; 2), an electric wire that is inserted into the connection element(1; 2);
• said spring blade (200; 400) being formed as a single piece by a metal strip having a portion (210; 410) situated at its first free end (201; 401) that includes a longitudinal slot (210A; 410A) that separates said two branches (211, 212; 411, 412) that are adapted to clamp between them the connector pin; and
• said body (100; 300) forming firstly a housing (110; 310) that receives at least said second free end (201; 401) of the spring blade (200; 400) and, secondly a reception socket (120; 320) for receiving said connector pin;
said connection element being **characterized in that** the body (100; 300) includes two flanges (101, 102; 301, 302), each extending along a longitudinal direction of the connection element, and each including a plane portion (111, 112; 311, 312) that defines said housing (110; 310) in part, and a curved portion (123, 124; 323, 324) that defines said reception socket (120; 320) in part;
and **in that** said spring blade (200; 400) is adapted to co-operate with said flanges of the body (100; 300) so as to limit the spacing between the curved portions (123, 124; 323, 324) that define the reception socket.

2. A connection element (1; 2) according to claim 1, wherein said two branches (211, 212; 411, 412) of the first free end (201; 401) extend along a mid-plane of the spring blade (200; 400) and they are adapted to move apart from each other resiliently and parallel to the mid-plane, while the connector pin is being inserted into the connection element (1; 2).

3. A connection element (1; 2) according to either preceding claim, wherein the spring blade (200; 400) further presents a shape that is bent around at least one transverse axis (T1; T3) that is orthogonal to said longitudinal slot (210A; 410A) and that is situated in the proximity of its second free end (202; 402).

4. A connection element (1) according to the preceding claim, wherein the spring blade (200) is also bent around at least one other transverse axis (T2) that is orthogonal to said longitudinal slot (210A) and that is situated in the proximity of its first free end (201).

5. A connection element (1; 2) according to any one of claims 1 to 4, wherein portions of said flanges of the body (100; 300) are housed in the longitudinal slot (210A; 410A) of the spring blade (200; 400).

6. A connection element (1; 2) according to any one of claims 1 to 5, wherein the body (100; 300) is made out of a conductive material comprising a metal alloy.

7. An electrical accessory including a connection element (1; 2) according to any preceding claim, for electrically connecting an electric wire to a connector pin that forms part of another electrical accessory.
